# EUROPÄISCHE PATENTSCHRIFT

(11) **EP 2 698 885 B1**
(45) Veröffentlichungstag und Bekanntmachung des Hinweises auf die Patenterteilung: **30.11.2016**
(21) Anmeldenummer: 13179506.4
(22) Anmeldetag: 07.08.2013
(51) Int. Cl.: B30B 15/00, H01R 43/048

(54) **Wechseladapter für eine Crimpmaschine**
Change adapter for a crimping machine
Adaptateur interchangeable pour une machine à sertir

(30) Priorität: 15.08.2012 DE 102012107467
(43) Veröffentlichungstag der Anmeldung: 19.02.2014
(73) Patentinhaber: Wezag GmbH Werkzeugfabrik, 35260 Stadtallendorf (DE)
(72) Erfinder: Battenfeld, Kurt, 35085 Ebsdorfergrund/Wittelsberg (DE); Glockseisen, Thomas, 40217 Düsseldorf (DE)
(74) Vertreter: REHBERG HÜPPE + PARTNER

(56) Entgegenhaltungen:
- EP-A1- 1 202 404
- EP-A1- 1 635 432
- DE-U1- 8 224 332
- US-A- 6 161 407
- US-A1- 2007 129 822

## Beschreibung

### TECHNISCHES GEBIET DER ERFINDUNG

Die Erfindung betrifft einen Wechseladapter für eine Crimpmaschine, mittels welcher ein Verpressen eines Werkstücks, insbesondere eines Steckers mit mindestens einem Kabel oder Leiter erfolgt. Weiterhin betrifft die Erfindung eine Gruppe von Wechseladaptern sowie eine Crimpmaschine mit mehreren Wechseladaptern.

### STAND DER TECHNIK

DE 199 03 194 A1 beschreibt, dass eine Crimpkraft während des Vercrimpen eines Werkstücks von einer Vielzahl von Faktoren und unter Umständen einem komplexen Zusammenhang abhängt, wofür im Folgenden lediglich einige Beispiele genannt werden. Abhängen kann die Crimpkraft von dem Leiter und Drähten des Leiters, insbesondere von Schwankungen des Leiterquerschnitts, von dem Material oder der Zusammensetzung (Legierung), der Anzahl der Einzeldrähte, der Verteilung der Einzeldrähte im Adercrimp oder der Oberfläche der Einzeldrähte (verzinnt o. ä.). Auch abhängen kann die Crimpkraft von dem elektrischen Kontaktelement, welches mit dem mindestens einen Leiter verpresst werden soll. Insbesondere hängt die Crimpkraft ab von toleranzbedingten Schwankungen der Materialdicke des Kontaktelements, der Härte des Kontaktelements, der Zusammensetzung des Kontaktelements, der Ausbildung einer so genannten Rillenprägung, der Ausbildung einer Anfasung der Aderkrallen, der Ausbildung des Übergangs zum Steck- bzw. Isolationskrallenbereich, der Oberflächenbeschaffenheit, einem etwaigen Befettungszustand, einer Länge des Adercrimps oder der Länge von Aderkrallen (insbesondere wenn diese nach dem Einrollen auf dem Boden aufstoßen). Weiterhin beeinflusst wird die Crimpkraft durch das Gesenk, insbesondere eine Ausbildung einer Gesenkanfasung (Trompetenbildung), durch das Gesenkprofil, die Gesenkoberfläche, eine Umformgeschwindigkeit u. ä. Schließlich kann die Crimpkraft von Umgebungsbedingungen, dem Aktuator, der mechanischen Wirkkette zur Betätigung der Gesenke, einem Verschleiß, nicht ordnungsgemäß befestigten Führungen, Spiel, externen Erschütterungen, Verschmutzungen, fehlerhaften Bauelementen, Temperaturunterschieden u. ä. abhängen.

Umgekehrt ist bei Erfassung einer Crimpkraft der Rückschluss auf einen ordnungsgemäßen Crimpprozess möglich. Um lediglich ein einfaches nicht beschränkendes Beispiel zu nennen, kann für ein Verpressen eines Steckers mit einem Kabel mit 19 Litzen eine Soll-Crimpkraft (oder ein Toleranzbereich der Crimpkraft) vorgegeben werden. Fehlen in dem verpressten Querschnitt zwei Litzen, kann dies durch eine Abweichung der Crimpkraft erkannt werden. Für eine Auswertung der Crimpkraft kann eine Auswertung diskreter Werte der Crimpkraft, insbesondere von Minima und Maxima, des Crimpkraftverlaufs, beispielsweise mit der Erfassung von Zeitspannen oder Crimpwegen zwischen Minima und Maxima, Crimpkraftänderungen und Crimpkraftänderungsgeschwindigkeiten u. ä. erfolgen. Das Ergebnis einer derartigen Überwachung kann genutzt werden, um automatisiert fehlerhafte Crimpergebnisse auszusortieren. Möglich ist auch, dass für vorgegebene Stichproben oder sogar für jeden Crimpvorgang eine Dokumentation der Crimpkraft oder des Crimpkraftverlaufs erfolgt. So kann beispielsweise bei einem Flugzeugabsturz zu einem späteren Zeitpunkt feststellbar sein, ob ein möglicherweise hiermit im Zusammenhang stehender Stecker ordnungsgemäß vercrimpt worden ist, was dann anhand der Crimpkraft oder des Crimpkraftverlaufs nachgewiesen werden kann.

Zur Erfassung einer Crimpkraft während des Crimpvorgangs ist es aus DE 195 48 533 C2 bekannt, den Speisestrom eines als Elektromotor ausgebildeten Aktuators zur Erzeugung der Crimpkraft zu überwachen. Ist der Speisestrom kleiner oder größer als ein Standardspeisestrom, kann dies als Indiz dafür gewertet werden, dass der Crimpvorgang nicht wunschgemäß ausgeführt worden ist. Während des Crimpvorgangs wird des Weiteren über einen Höhensensor eine Höhe eines Crimpstempels abgetastet, während ein Werkstück verpresst wird. Die gemessene Höhe wird an eine Steuereinheit übertragen, die auf Grundlage der Höhe entscheidet, ob der Crimpvorgang ordnungsgemäß durchgeführt worden ist.

Für einige aus dem Stand der Technik bekannte Ausgestaltungsformen ist der Kraftsensor in den Kraftfluss von dem Aktuator zu dem relativ zum Amboss bewegten Stempel integriert, vgl. bspw. DE 196 22 390 A1 und EP 2 181 602 A1.

Gemäß EP 0 902 509 A1 betätigt ein Motor über ein Getriebe einen Exzenterantrieb, welcher eine vertikale Bewegung eines Werkzeughalters mit Kraftsensor und Haltegabel erzeugt. An dem Werkzeughalter ist das Werkzeug gehalten, welches mit dem Amboss während des Crimpvorgangs zusammenwirkt. Eine Kalibrierung des Kraftsensors erfolgt, indem der Werkzeughalter mit einem Crimpsimulator gekoppelt wird, in welchem ein zweiter Kraftsensor angeordnet ist. Als zweiter Kraftsensor kann auch ein vergleichsweise teurer Sensor, insbesondere ein Quarz-Kraftaufnehmer, Einsatz finden, mittels dessen dann der im Werkzeughalter eingebaute Kraftsensor kalibriert werden kann. EP 0 902 509 A1 offenbart auch mögliche Auswertungen der Crimpkraft und des Crimpkraftverlaufs zur Gewinnung von Rückschlüssen auf den Crimpvorgang und zur Ableitung von Fehlermeldungen.

Auch gemäß DE 43 37 797 B4 ist ein Kraftsensor in den Kraftfluss von einem Aktuator zu einem relativ zu dem Amboss bewegten Stempel angeordnet. Hierbei ist der Kraftsensor in mechanische Reihenschaltung zwischen einem Werkzeughalter und einem Antriebselement angeordnet. Der Kraftsensor verfügt über eine obere sowie eine untere Anlagefläche. Während an der oberen Anlagefläche das Antriebselement abgestützt ist, überträgt die untere Anlagefläche die Crimpkraft auf den Werkzeughalter. Der Kraftsensor ist in einem von dem Werkzeughalter und dem Antriebselement begrenzten sacklochförmigen Hohlraum angeordnet. Hierbei ist der Sensor mit zwei Piezoscheiben und dazwischenliegender Scheibenelektrode ausgebildet. Eine Anschlussfahne dient der Ableitung der erzeugten Ladung an eine Auswerteelektronik. Über einen membranförmigen Krafteinleitungskörper ist der den Kraftsensor aufnehmende Hohlraum hermetisch abgeschlossen.

EP 1 381 123 A1 offenbart eine maschinenseitig vorgesehene Werkzeugaufnahme, welche von einem Antrieb in vertikaler Richtung bewegt werden kann. In die Werkzeugaufnahme ist ein oberes Werkzeug einsetzbar und verriegelbar. Die Werkzeugaufnahme ist mit einer Kraftsensoreinrichtung versehen, die die am Oberwerkzeug auftretenden Crimpkräfte erfasst. Die Kraftsensoreinrichtung ist hierbei mit einem Gehäuse gebildet, in welchem in den Kraftfluss zwischen Boden und Deckel vier Kraftsensoren in mechanischer Parallelschaltung zwischengeordnet sind. Die vier Kraftsensoren sind hierbei in einer Ebene angeordnet, welche quer zur Crimpachse orientiert ist.

Andere Druckschriften schlagen eine Anordnung des Kraftsensors im Kraftfluss zur Abstützung des ruhenden Ambosses vor:
Gemäß DE 40 38 658 A1 und EP 0 989 636 B1 ist eine untere Gesenkhälfte einer Crimpmaschine abgestützt über eine plattenartige Anschlusscrimpauflage, eine plattenartige Anbringeinrichtungs-Basisplatte, eine Befestigungsplatte und ein Fußgestell. In die Befestigungsplatte ist eine Kraftmesszelle integriert. Vorzugsweise findet hier ein Piezoelement zur Bildung des Kraftsensors Einsatz.

Gemäß DE 41 11 404 A1 ist ein plattenförmiger Amboss waageartig abgestützt über mehrere in einer horizontalen Ebene angeordnete Drucksensoren in mechanischer Parallelschaltung. Die Drucksensoren bestehen hier aus Piezo-Elementen, die in Dämpfungskissen aus Silikon eingebettet sind.

DE 100 41 237 B4 offenbart eine Crimpmaschine, bei welcher ein Amboss gebildet ist mit einer Grundplatte, einer Aufnahmeplatte, einem Kraftsensor, einem Führungskörper und einem Druckbolzen, der im Führungskörper geführt ist und eine Höhenverstellung ermöglicht. Führungskörper, Kraftsensor, Aufnahmeplatte und Grundplatte sind hierbei in zweckmäßiger Weise zu einer Einheit miteinander verschraubt.

EP 0 878 878 A2 offenbart einen Aufnahmeadapter zur Messung einer Crimpkraft. Der Aufnahmeadapter ist hier in mechanischer Reihenschaltung in den Kraftfluss integriert, wobei in dem Aufnahmeadapter selbst zwei Kraftsensoren parallel geschaltet sind.

WO 2007/067507 A1 offenbart eine Crimpmaschine, bei welcher Gesenke Bestandteil eines Applikators sind. Der Applikator ist auswechselbar, um Werkstücke unterschiedlicher Größen oder Typen verpressen zu können oder einen verschlissenen oder beschädigten Applikator auszutauschen. Vorgeschlagen wird, den Applikator mit einem Speicher und/oder einer Steuereinheit auszustatten. Mit der Steuereinheit und dem Speicher können charakteristische Daten des Applikators, der Gesenke, der Crimpwege und der mit dem Applikator zu verpressenden Werkstücke u. ä. gespeichert werden, die dann bei Verwendung des Applikators in der Crimpmaschine von einer Steuerung der Crimpmaschine ausgelesen und verarbeitet werden können. Angesprochen ist in WO 2007/067507 A1 auch eine Steuerung oder Regelung des Crimpvorgangs, wobei nicht näher spezifiziert ist, ob diese Steuerung oder Regelung auf Grundlage der Erfassung eines Crimpwegs oder einer Crimpkraft erfolgt. Eine Sensierung des Crimpvorgangs erfolgt offensichtlich im Bereich der Crimpmaschine abseits des Applikators. Ergänzend verfügt die Crimpmaschine über eine Zuführeinrichtung für Stecker, welche in gesteuerter oder geregelter Weise unter Abstimmung mit dem Betätigen des Applikators zum Verpressen betrieben wird. Über die Zuführeinrichtung können automatisch sukzessive mehrere Werkstücke dem Applikator zugeführt werden. Der Fördervorgang der Zuführeinrichtung wird erfasst über einen Positionssensor für den Förderweg. Die Zuführeinrichtung kann benachbart dem Applikator angeordnet sein oder auch mit diesem gekoppelt sein.

Auch US 6,047,579 beschäftigt sich mit der Speicherung charakteristischer Daten in einer Speichereinheit, welche einem Gesenk zugeordnet ist, und der drahtlosen Übertragung von Daten zwischen dem Gesenk und der Crimpmaschine.

DE 298 08 574 U1 offenbart eine Kraftmessdose, welche für eine Crimpmaschine bestimmt ist. Die Kraftmessdose wird hierbei abseits der Crimpgesenke in dem Kraftfluss angeordnet. Die Kraftmessdose ist gebildet mit zwischen zwei Platten angeordneten und diese abstützenden Kraftsensoren.

DE 82 24 332 U1 offenbart ein Schutzgehäuse für eine Crimpmaschine, welches zur Erhöhung der Betriebssicherheit nach dem Einlegen des Werkstücks in die Gesenke erst geschlossen werden muss, bevor ein Arbeitstakt der Crimpmaschine ausgeführt werden kann. Das Schutzgehäuse ist aus transparentem Kunststoff hergestellt und besitzt auf seiner Vorderseite eine Öffnung zum Einführen des Werkstücks. Auch EP 0 735 308 A1 offenbart eine Schutzabdeckung aus durchsichtigem Kunststoff.

EP 1 635 432 A1 offenbart das Halten von Gesenkhälften an einem Oberteil sowie einem Unterteil, wobei das Oberteil und das Unterteil über Führungsstangen gegeneinander geführt sind. Hierbei offenbart EP 1 635 432 A1 auch Gesenkhälften, die jeweils mehrere nebeneinander angeordnete Nester unterschiedlicher Geometrien besitzen. Gemäß EP 1 635 432 A1 erfolgt die Steuerung des Crimpvorgangs auf Grundlage der Signale von Sensoren, welche die Crimpkraft erfassen.

EP 1 202 404 A1 offenbart eine Crimpmaschine zum Vercrimpen eines Kontaktes mit einem Leiter. Ein Crimpbär ist über eine Linearführung vertikal gegenüber einem Ständer verschiebbar. Der Ständer trägt einen Motor mit einem Getriebe, welches eine Exzenterwelle antreibt, die in einen Schlitten des Crimpbärs eingreift. Ein Stempelträger des Crimpbärs ist gegenüber einem massiven Werkzeuggehäuse, welches auch den Amboss ausbildet, geführt. An einem Werkzeughalter des Crimpbärs ist ein Kraftsensor vorgesehen, welcher einer Messung der Crimpkraft während des Crimpvorgangs dient. Zusätzlich erfolgt die Erfassung eines Stellungssignals über ein rotatives Messsystem sowie ein lineares Messsystem. EP 1 202 404 A1 schlägt einen Regelkreis für die Crimpstellung und die Crimphöhe vor, welcher als Eingangsgröße sowohl das Messsignal des rotativen Messsystems als auch des linearen Messsystems nutzt.

US 6,161,407 betrifft eine Auswertung von Crimpkraft-Weg-Signalen zur Erkennung fehlerhafter Crimpvorgänge insbesondere infolge falscher Isolations-Crimphöhen, falscher Drahtcrimphöhen, nicht erfasster einzelner Drähte, einer falschen Abisolierlänge oder einer gänzlich fehlenden Entfernung der Isolation, einer falschen Einlegetiefe und abgetrennter flexibler Drähte während der Beseitigung der Isolation. Hierbei können gemäß dem in US 6,161,407 gewürdigten Stand der Technik zwei Auswerteverfahren zum Einsatz kommen. Bei einem ersten Auswerteverfahren erfolgt eine Linearisierung eines Steilanstiegs der Crimpkraft-Weg-Kurve unter Ermittlung eines Mittelwerts zwischen der minimalen und der maximalen Crimpkraft mit anschließendem Vergleich mit einem Referenzwert. Für ein zweites Auswerteverfahren wird die maximale Crimpkraft mit einem Referenzwert verglichen. US 6,161,407 schlägt vor, dass die Crimpkraft-Weg-Kurve in unterschiedliche Teilbereiche aufgeteilt wird und ein Vergleich von Referenzwerten mit den gemessenen Werten für die Teilbereiche erfolgt. Gemäß US 6,161,407 kann in dem Crimpbär ein kostengünstiger Sensor eingesetzt werden, welcher u. U. über eine verhältnismäßig große Streuung bei der Messgenauigkeit verfügt oder eine Nichtlinearität aufweist. Eine Kalibrierung dieses kostengünstigen Sensors im Einzelfall erfolgt dadurch, dass anstelle des Werkstücks mit zugeordneten Gesenken in der Crimpmaschine ein sogenannter Crimpsimulator Einsatz findet, bei welchem es sich vorzugsweise um einen Quarzsensor handelt, der verhältnismäßig teuer ist, aber kalibriert ist und eine hochgradig lineare Charakteristik aufweist.

US 2007/0129822 A1 offenbart eine Crimpmaschine, welche über einen beweglichen Stempel einen Crimp-Applikator betätigt. Um mit derselben Crimpmaschine unterschiedliche Typen von Steckern mit unterschiedlichen Typen von Kabeln crimpen zu können, finden unterschiedliche Crimp-Applikatoren Einsatz. Da die unterschiedlichen Crimp-Applikatoren spezifische Steuerungen der Crimpmaschine erfordern, müssen einer Steuereinheit der Crimpmaschine Informationen zu dem jeweils verwendeten Crimp-Applikator übermittelt werden. US 2007/0129822 A1 beschreibt die Problematik, dass gemäß dem Stand der Technik der Betreiber der Crimpmaschine für jeden verwendeten Crimp-Applikator erforderliche Daten wie die zu erzeugende Crimphöhe eingeben muss, was mit jedem Wechsel des Crimp-Applikators Zeit und Sorgfalt des Benutzers erfordert, wobei bei der Eingabe falscher Daten ein Gesenk oder die Stecker mit Kabel beschädigt werden können. Vor diesem Hintergrund schlägt US 2007/0129822 A1 vor, dass an jedem Crimp-Applikator ein sogenannter "Smart Tag" montiert wird, der einerseits Daten an die Steuereinheit der Crimpmaschine senden kann und andererseits von der Steuereinheit Daten empfangen kann. Bei den zwischen dem Smart Tag einerseits und der Steuereinheit der Crimpaschine übertragenen Daten handelt es sich insbesondere um Betriebsdaten der Crimpmaschine, Daten betreffend Setup-Parameter der Crimpmaschine, Daten betreffend eines Wartungsschemas des Crimp-Applikators, Daten betreffend die Identifikation des Crimp-Applikators und Daten hinsichtlich der automatischen Zuführung der Stecker. Ein separat von dem Crimp-Applikator ausgebildete Aktuator kann ein Motor, ein piezoelektrische Aktuator oder ein pneumatischer Aktuator sein. Die Steuerung dieses Aktuators erfolgt über ein Steuermodul mit der Steuereinheit der Crimpmaschine. Die zwischen dem Smart Tag und der Steuereinheit übertragenen Daten werden dann verwendet zur Steuerung des Betriebs der Crimpmaschine. Vorzugsweise arbeitet der Smart Tag zusammen mit der automatischen Zuführeinrichtung für die Stecker, womit über den Smart Tag auch der Steuereinheit der Crimpmaschine zur Kenntnis gebracht werden kann, welcher Stecker gerade zu vercrimpen ist. Der Smart Tag verfügt über ein generelles Datenfeld, welches Sicherheitsdaten, eine Versionsnummer, einen Name, eine Seriennummer des Crimp-Applikators, eine Typenkennzeichnung für Typen von geeigneten Steckern, eine minimale Abisolierlänge, einen Crimphöhen-Datenbereich, einen Steckertypen-Datenbereich, einen Stecker-Identifikationsbereich und einen Wartungs-Datenbereich u. ä. beinhalten kann.

### AUFGABE DER ERFINDUNG

Der Erfindung liegt die Aufgabe zugrunde, eine Crimpmaschine und Bestandteile hiervon hinsichtlich
- der Möglichkeiten zur Erfassung der Crimpkraft und/oder des Crimpweges,
- der möglichen Einsatzzwecke und Variabilität,
- der Genauigkeit der Erfassung einer Crimpkraft,
- des Montage- und Demontageaufwands für eine Anpassung an unterschiedliche Einsatzzwecke

### LÖSUNG

Die Aufgabe der Erfindung wird erfindungsgemäß mit den Merkmalen des unabhängigen Patentanspruchs gelöst. Weitere bevorzugte erfindungsgemäße Ausgestaltungen sind den abhängigen Patentansprüchen zu entnehmen.

### BESCHREIBUNG DER ERFINDUNG

Der eingangs aufgeführte Stand der Technik basiert auf der Annahme, dass ein Sensor bevorzugt fester Bestandteil der Crimpmaschine ist, also fest und nicht auswechselbar in die Betätigungskinematik der Crimpmaschine zu integrieren ist mit ständigem elektrischen Anschluss des Sensors an die elektrische Leistungsversorgung und eine auswertende Steuerelektronik. Etwaige Anpassungen der Crimpmaschine an unterschiedliche Crimpvorgänge, beispielsweise für unterschiedliche Werkzeug- oder Werkstückgeometrien, erfolgen hier im Kraftfluss erst "stromabwärts" des Sensors, also zwischen Sensor und Werkstück.

Abweichend zu diesen etablierten Grundgedanken schlägt die Erfindung erstmals den Einsatz eines Wechseladapters für eine Crimpmaschine vor, der mit einem Amboss und einem Stempel gebildet ist. Der Amboss und der Stempel des Wechseladapters verfügen jeweils über eine Gesenkaufnahme, an welcher unterschiedliche Gesenkhälften gehalten werden können. Wahlweise an den Gesenkaufnahmen eines Ambosses und eines Stempels gehaltene unterschiedliche Gesenkhälften können sich beispielsweise hinsichtlich der Zahl der Nester, der Gesenkkonturen, der Höhe u. ä. unterscheiden. Damit ist der Wechseladapter bereits multifunktional einsetzbar, indem mittels des Wechseladapters in Kombination mit unterschiedlichen Gesenkhälften unterschiedliche Crimpvorgänge ermöglicht werden können.

Darüber hinaus besitzen der Amboss und der Stempel jeweils einen Kopplungsbereich, über welchen der Amboss und der Stempel (und damit der Wechseladapter) mit der Crimpmaschine auswechselbar gekoppelt werden können. Beispielsweise ermöglichen unterschiedliche Kopplungsbereiche eine Kopplung von Wechseladaptern mit unterschiedlichen Crimpmaschinen gleicher oder unterschiedlicher Hersteller. Somit ermöglicht der Einsatz unterschiedlicher Wechseladapter eine Erweiterung des Anwendungsspektrums einer Crimpmaschine. Ebenfalls möglich ist, dass über den Kopplungsbereich alternativ unterschiedliche Wechseladapter mit derselben Crimpmaschine gekoppelt werden können, die sich bspw. hinsichtlich Größe, Sensor, Gesenkaufnahmen unterscheiden können oder die sogar identisch sind, wobei in diesem Fall ein verschleißabhängiger Austausch erfolgen kann

Erfindungsgemäß ist in den Wechseladapter ein Sensor integriert, über den eine Crimpkraft oder eine mit dieser korrelierende Kraft, ein Crimpweg o. ä. erfasst werden kann. Diese Ausgestaltung der Erfindung wendet sich somit ab von dem Vorurteil des Fachmanns, dass ein Sensor fester Maschinenbestandteil der Crimpmaschine sein muss. Vielmehr nimmt die Erfindung in Kauf, dass unterschiedliche Wechseladapter, die mit derselben Crimpmaschine oder unterschiedlichen Crimpmaschinen koppelbar sind, jeweils mit einem Sensor ausgestattet werden. Ermöglicht wird erfindungsgemäß, dass bei einer Beschädigung eines Sensors nicht die Crimpmaschine selbst funktionsuntüchtig wird, was u. U. einen aufwendigen Ausbau des defekten Sensors aus der Crimpmaschine und den Einbau eines neuen Sensors erfordert. Vielmehr kann erfindungsgemäß auf einfache Weise der Wechseladapter mit dem defekten Sensor entfernt werden und ein anderer Wechseladapter mit funktionstüchtigem Sensor Einsatz finden.

Durchaus möglich ist auch, dass unterschiedliche Wechseladapter für eine Crimpmaschine mit Sensoren mit unterschiedlichen Messbereichen ausgestattet sind. Findet gemäß dem Stand der Technik ein einziger maschinenseitiger Sensor Einsatz, ist dieser auf die maximal für sämtliche möglichen Crimpvorgänge wirkende Crimpkraft auszulegen. Bei einer begrenzten Auflösung des Sensors und der Verarbeitung des Sensorsignals beschränkt dies insbesondere die Messgenauigkeit für Fälle, in welchen die Crimpkraft lediglich einen Bruchteil der genannten maximalen Crimpkraft beträgt. Erfindungsgemäß können für unterschiedliche Einsatzzwecke unterschiedliche Sensoren eingesetzt werden, mittels welchen dann die zu erwartenden unterschiedlichen maximalen Crimpkräfte mit hoher, optimierter Auflösung erfasst werden können.

Erfindungsgemäß wird darüber hinaus ermöglicht, dass der Sensor in dem Wechseladapter verhältnismäßig nahe an den Gesenkhälften angeordnet ist. Da große Übertragungswege zwischen den Gesenkhälften und dem Sensor die Messgenauigkeit verringern und den Einfluss von Fehlern vergrößern, kann mit dem erfindungsgemäßen Wechseladapter und dem integrierten Sensor eine Verbesserung der Messgenauigkeit erfolgen.

Im Rahmen der vorliegenden Erfindung gibt es vielfältige Möglichkeiten für die Integration des Sensors in den Wechseladapter. Um lediglich ein Beispiel zu nennen, kann der Sensor in den Amboss oder den Stempel integriert sein. Ebenfalls möglich ist, dass der Sensor sowohl mit dem Amboss als auch mit dem Stempel zusammenwirkt, wobei in diesem Fall der Sensor in eine Wirkrichtung parallel zu der Crimpbewegung messen kann. Möglich ist hierbei auch, dass der Amboss oder der Stempel mit zwei Ambossteilen oder zwei Stempelteilen gebildet ist, zwischen welchen der Sensor in den Kraftfluss eingeschaltet ist. Ebenfalls möglich ist, dass der Amboss oder der Stempel eine Ausnehmung besitzen, in welcher der Sensor angeordnet ist. Eine Verformung des Ambosses oder des Stempels hat dann eine Beaufschlagung des in der Ausnehmung angeordneten Sensors mit einer Kraft zur Folge. In diesem Fall sind die elastisch verformten Bereiche des Ambosses oder des Stempels der Abstützung über den Sensor mechanisch parallelgeschaltet. Möglich ist auch, dass lediglich eine der beiden Abstützflächen des Sensors an dem Wechseladapter abgestützt ist, während eine andere Abstützfläche des Sensors an dem Wechseladapter frei zugänglich ist und mit der Montage des Wechseladapters in der Crimpmaschine mit einer Gegen-Abstützfläche der Crimpmaschine in Wechselwirkung tritt. In diesem Fall können auch die Kopplungsbereiche oder die Gesenkaufnahmen mit den Abstützflächen des Sensors gebildet sein. Vorzugsweise sind aber beide Abstützflächen des Sensors in den Wechseladapter integriert, so dass diese nicht frei zugänglich sind und nicht mit Gegen-Abstützflächen der Crimpmaschine in Wechselwirkung treten müssen.

Erfindungsgemäß ist in den Wechseladapter eine Steuereinheit integriert, welche das Ausgangssignal des Sensors verarbeitet. Das derart verarbeitete Ausgangssignal kann dann zur weiteren Verarbeitung über eine Schnittstelle oder einen Stecker an eine externe Steuereinheit übertragen werden.

Werkseitig oder nach Auslieferung erfolgt eine Kalibrierung des Wechseladapters. Entsprechende Kalibrierfaktoren oder Kalibrierkurven werden dann in der in den Wechseladapter integrierten Steuereinheit (und u. U. einer etwaigen Speichereinheit) modelliert oder abgelegt. Ist dann der Wechseladapter im Betrieb, kann über die Verarbeitung des Ausgangssignals des Sensors durch die integrierte Steuereinheit ein Ausgangssignal erzeugt werden, in welchem bereits der Kalibrierfaktor berücksichtigt ist. Dies hat zur Folge, dass die unterschiedlichen Wechseladapter bereits angepasste Ausgangssignale erzeugen, welche von den Fertigungstoleranzen und den genannten Kalibrierfaktoren bereits bereinigt sind.

Für eine bevorzugte Weiterbildung der Erfindung ist der Wechseladapter mit einer Schutzabdeckung ausgestattet. Diese ermöglicht eine zumindest teilweise Abdeckung der während des Crimpvorgangs relativ zueinander bewegten Teile des Wechseladapters. Möglich ist auch, dass die Schutzabdeckung den Amboss, den Stempel, die Gesenkhälften und etwaige weitere Teile gegen Beschädigungen oder Verunreinigungen schützt, wenn der Wechseladapter nicht mit der Crimpmaschine verbunden ist und/oder gelagert oder transportiert wird.

Die Schutzabdeckung kann eine beliebige Form und Größe besitzen und aus einem beliebigen Material hergestellt sein. In bevorzugter Ausgestaltung ist die Schutzabdeckung zumindest teilweise mit einem durchsichtigen Material, beispielsweise Plexiglas, gebildet. Diese Ausgestaltung ist bspw. von Vorteil, wenn für das Einsetzen des Werkstücks in die Crimpmaschine und in den Wechseladapter oder einen Austausch von Gesenkhälften gewünscht ist, dass das Innere des Wechseladapters sichtbar ist. Um lediglich ein nicht beschränkendes Beispiel zu nennen, kann durch die durchsichtige Schutzabdeckung auch eine optische Überwachung des Crimpvorgangs durch den Benutzer oder durch eine optische Sensoreinrichtung erfolgen.

In weiterer Ausgestaltung der Erfindung sind in dem Wechseladapter der Amboss und der Stempel verliersicher aneinander gehalten, wobei eine Halterung vorzugsweise den relativen Freiheitsgrad zwischen Amboss und Stempel in Crimprichtung nicht blockiert. Ebenfalls möglich ist aber auch, dass eine Blockierung der relativen Lage des Ambosses und des Stempels in nicht eingebautem Zustand des Wechseladapter erfolgt, während diese Blockierung mit der Montage des Wechseladapters an der Crimpmaschine aufgehoben wird.

Möglich ist, dass an dem Wechseladapter über weitere Elemente der Amboss und der Adapter geführt sind. In bevorzugter Ausgestaltung schlägt die Erfindung vor, dass der Amboss und der Adapter unmittelbar gegeneinander geführt sind. Für eine derartige unmittelbare Führung gibt es vielfältige Möglichkeiten. Eine besonders einfache Ausbildung dieser Führung ist gegeben, wenn die Führung über (mindestens) einen Führungsbolzen erfolgt, der von dem Amboss oder dem Stempel getragen sein kann. Dieser Führungsbolzen kann dann in einer Führungsausnehmung des anderen Teils, also des Stempels oder des Ambosses, geführt werden.

Möglich ist auch, dass zwei Führungsbolzen vorhanden sind, über welche auch ein Drehfreiheitsgrad des Ambosses gegenüber dem Stempel um die Crimpachse blockiert ist. Bevorzugt sind die beiden Führungsbolzen beidseits der Gesenkaufnahmen angeordnet, wodurch sich einerseits eine kompakte Anordnung ergibt und andererseits eine steife Führung ergeben kann. Möglich ist, dass die Führung durch einen oder die beiden Führungsbolzen zwischen Amboss und Stempel permanent wirksam ist. Ebenfalls möglich ist, dass zumindest eine Führung lediglich über einen Teilcrimphub wirkt. Für die Ausbildung der Führung mit zwei Führungsbolzen bedeutet dies, dass die Führungsbolzen unterschiedliche Längen besitzen können. Der kürzere Führungsbolzen ist dann lediglich für einen Teilcrimphub mit der zugeordneten Führungsausnehmung in Wechselwirkung. Beispielsweise kann der Teilcrimphub am Ende des Crimpvorgangs erfolgen, während für eine Öffnung von Stempel und Amboss der kürzere Führungsbolzen beabstandet von der Führungsausnehmung und damit dem Stempel bzw. Amboss angeordnet ist. Dies ist bspw. von Vorteil, wenn der kürzere Führungsbolzen bei geöffneten Gesenkhälften den Blick auf das Werkstück, das Einfädeln des Werkstücks zwischen die Gesenkhälften oder den Blick auf die Gesenkhälften nicht blockieren soll.

Der Sensor kann grundsätzlich an beliebigem Ort in dem Wechseladapter, insbesondere dem Amboss oder dem Stempel angeordnet sein. In bevorzugter Ausgestaltung der Erfindung wird vorgeschlagen, dass der Sensor bei einer Projektion in Richtung einer Crimpachse mittig zu der Gesenkaufnahme angeordnet ist. Auf diese Weise kann beispielsweise eine symmetrische Beaufschlagung des Sensors erzielt werden. Des Weiteren kann möglicherweise der Sensor im Kraftfluss angeordnet sein, so dass eine hohe Sensitivität des Sensors herbeigeführt werden kann. Unter Umständen kann durch die genannte Ausgestaltung auch vermieden werden, dass der Sensor nicht lediglich mit einer Crimpkraft bzw. einer entsprechenden Normalspannung beaufschlagt wird, sondern mit über die Fläche veränderlicher Normalspannung oder sogar mit einem Moment signifikanten Betrags.

Möglich ist, dass die Gesenkaufnahme lediglich zur Aufnahme von Gesenkhälften mit lediglich einem Nest ausgebildet ist, was sich insbesondere in der erforderlichen Quererstreckung der Gesenkaufnahme niederschlägt. In bevorzugter Ausgestaltung ist die Gesenkaufnahme allerdings zur Aufnahme einer Gesenkhälfte mit mehreren nebeneinander angeordneten Nestern ausgebildet. Somit kann mit demselben Wechseladapter und denselben Gesenkhälften die Bearbeitung unterschiedlicher Werkstücke mit unterschiedlichen Presskonturen und/oder Querschnitten erfolgen.

In bevorzugter Ausgestaltung ist mindestens eine lösbare Schnittstelle und/oder mindestens ein lösbarer Stecker an dem Wechseladapter vorhanden. Die Schnittstelle oder der Stecker dient dazu, den Sensor mit elektrischer Leistung zu versorgen und/oder ein Ausgangssignal des Sensors zu einer auswertenden Steuereinheit zu übertragen. Erfolgt eine Montage eines Wechseladapters mit einer Crimpmaschine, kann dann über den Stecker oder die Schnittstelle eine einfache elektrische Kopplung zwischen Wechseladapter und Crimpmaschine oder weiteren Bauelementen erfolgen. Der Austausch eines Wechseladapters gegen einen anderen Wechseladapter erfordert dann (neben der mechanischen Montage und Demontage) ein Austauschen der Schnittstellen bzw. Stecker.

Eine weitere Ausgestaltung der Erfindung betrifft eine Gruppe von Wechseladaptern der zuvor erläuterten Art. Hierbei können sich die Wechseladapter der Gruppe von Wechseladaptern durch ihre Kopplungsbereiche, ihre Sensoren, ihre Gesenkaufnahmen und/oder Stecker oder Schnittstellen unterscheiden. Eine derartige Gruppe von Wechseladaptern kann von einem Hersteller angeboten werden, so dass ein Kunde aus der Gruppe den für ihn geeigneten Wechseladapter auswählen kann. Möglich ist auch, dass der Kunde eine Gruppe von Wechseladaptern erwirbt, die für unterschiedliche Einsatzzwecke, insbesondere für den Betrieb mit unterschiedlichen Gesenkhälften, Sensoren, Werkstücken und/oder Werkzeugmaschinen, bestimmt sind.

In weiterer Ausgestaltung der Erfindung sind in der Gruppe der Wechseladapter Wechseladapter mit einheitlichen Schnittstellen oder Steckern vorgesehen. Über die einheitlichen Schnittstellen oder Stecker kann dann eine Kopplung der unterschiedlichen Wechseladapter mit entsprechenden Gegen-Schnittstellen oder Gegen-Steckern der Crimpmaschine erfolgen, ohne dass weitere elektrische Verbindungsarbeiten oder Anpassungsarbeiten durchzuführen sind.

In besonderer Ausgestaltung der Erfindung verfügen die unterschiedlichen Wechseladapter der Gruppe über Sensoren mit unterschiedlichen Messbereichen. Auf diese Weise können die Wechseladapter für unterschiedliche Einsatzzwecke insbesondere mit unterschiedlichen maximalen Crimpkräften ausgewählt werden.

Eine weitere Lösung der der Erfindung zugrunde liegenden Aufgabe ist gegeben durch eine Crimpmaschine mit mehreren Wechseladaptern der zuvor erläuterten Art oder einer Gruppe von Wechseladaptern.

Für eine besondere Crimpmaschine ist eine Steuereinheit vorgesehen, die mit Steuerlogik ausgestattet ist. Mittels der Steuerlogik wird aus dem Ausgangssignal des Sensors unter Berücksichtigung eines Kalibrierfaktors oder einer Kalibrierkurve eine Crimpkraft und/oder ein Crimpkraftverlauf ermittelt. Hierbei kann der Kalibrierfaktor oder eine Kalibrierkurve werkseitig vorgesehen sein. Ebenfalls möglich ist, dass in einem abnehmerseitigen Kalibrierverfahren ein Kalibrierfaktor oder eine Kalibrierkurve ermittelt wird, beispielsweise unter Einsatz eines Crimpsimulators, wie dieser gemäß EP 0 902 509 A1 beschrieben ist.

In alternativer oder kumulativer Ausgestaltung können mittels der Steuerlogik für unterschiedliche Wechseladapter, unterschiedliche Gesenke und/oder unterschiedliche Werkstücke unterschiedliche Kalibrierfaktoren oder Kalibrierkurven verwendet werden, um dann aus dem Ausgangssignal eines Sensors des Wechseladapters unter Berücksichtigung des jeweiligen Kalibrierfaktors eine Crimpkraft und/oder einen Crimpkraftverlauf zu ermitteln. Beispielsweise kann der einschlägige Kalibrierfaktor oder die Kalibrierkurve durch den Benutzer vorgegeben werden, was durch unmittelbare Eingabe eines Kalibrierfaktors oder einer Kalibrierkurve erfolgen kann oder durch Eingabe eines Typs des Wechseladapters oder der eingesetzten Gesenkhälften, womit dann aus einer Datei oder einem Kennfeld die zugeordneten Kalibrierfaktoren oder Kalibrierkurven ermittelt werden. Ebenfalls möglich ist eine automatische Erfassung des Typs des Wechseladapters durch Einlesen einer entsprechenden Kennzeichnung, durch Betätigung eines Sensors der Crimpmaschine, welcher eine Form oder eine optische Kennzeichnung des Wechseladapters erfasst u. ä., wobei dann je nach dem ermittelten Typ des Sensors ein zugeordneter Kalibrierfaktor oder eine Kalibrierkurve verwendet wird.

Für den Fall, dass ein Gesenk mit mehreren Nestern in dem Wechseladapter und in der Crimpmaschine eingesetzt ist, kann unter Umständen die Sensitivität des Sensors und damit der Kalibrierfaktor oder die Kalibrierkurve davon abhängig sein, welches Nest für den Crimpvorgang verwendet ist. In bevorzugter Ausgestaltung der Erfindung ist die Steuerlogik geeignet ausgebildet, um für unterschiedliche Nester des Gesenks unterschiedliche Kalibrierfaktoren oder Kalibrierkurven zu verwenden, mit denen dann aus dem Ausgangssignal des Sensors unter Berücksichtigung des Kalibrierfaktors oder der Kalibrierkurve eine Crimpkraft und/oder ein Crimpkraftverlauf zu ermitteln. Auch hier kann das jeweils genutzte Nest des Gesenks manuell an der Crimpmaschine eingegeben werden oder es erfolgt eine automatische Erfassung.

Für eine verbesserte Überwachung des Crimpvorgangs und des Betriebs der Crimpmaschine kann an der Crimpmaschine zusätzlich ein Sensor zur Erfassung des Crimpwegs vorhanden sein. Beispielsweise kann dann auch eine Crimpkraftverlaufskurve ermittelt werden, in welcher die Crimpkraft über dem Crimpweg aufgetragen ist. Hierbei kann der Sensor an beliebiger Stelle angeordnet sein, beispielsweise bei dem Aktuator der Crimpmaschine, in der Betätigungskinematik der Crimpmaschine, in dem Wechseladapter u. ä.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1 bis 6**: zeigen grob schematisiert einen Wechseladapter mit integriertem Sensor.
- **Fig. 7**: zeigt eine Crimpmaschine in einer räumlichen Ansicht.
- **Fig. 8**: zeigt ein Detail einer Crimpmaschine mit Wechseladapter in einer teilgeschnittenen Vorderansicht.
- **Fig. 9**: zeigt ein Detail einer Crimpmaschine gemäß Fig. 7 mit Wechseladapter in einer Seitenansicht (entgegen der x-Achse).
- **Fig. 10**: zeigt einen Schnitt X-X des Details der Crimpmaschine mit Wechseladapter gemäß Fig. 8.
- **Fig. 11 bis 14**: zeigen unterschiedliche Ausgestaltungen von Wechseladaptern ohne Schutzabdeckungen in einer räumlichen Darstellung.
- **Fig. 15 und 16**: zeigen die Wechseladapter gemäß Fig. 11 und 14 mit Schutzabdeckungen in einer räumlichen Darstellung.
- **Fig. 17 und 18**: zeigen jeweils einen Wechseladapter in einer Seitenansicht (entgegen der x-Achse), in welchen in den Gesenkaufnahmen unterschiedliche Gesenkhälften gehalten sind.
- **Fig. 19**: zeigt ein Detail einer Crimpmaschine mit Wechseladapter mit einem Positionierer in einer Art Explosionsdarstellung.
- **Fig. 20**: zeigt das Detail der Crimpmaschine mit Wechseladapter und Positionierer gemäß Fig. 19, wobei der Positionierer in einer Betriebsstellung dargestellt ist.
- **Fig. 21**: zeigt in einem schematischen Blockschaltbild einen elektrischen Leistungs- und Signalfluss eines Wechseladapters mit integriertem Sensor und integrierter Steuereinheit.
- **Fig. 22**: zeigt in einem schematisierten Blockschaltbild den Signal- und Leistungsfluss für einen Wechseladapter mit integriertem Sensor und für eine extern von dem Wechseladapter angeordnete Steuereinheit.

### FIGURENBESCHREIBUNG

**Fig. 1** zeigt grob schematisch einen Wechseladapter 1, der mit einem Stempel 2 und einem Amboss 3 gebildet ist. An dem Stempel 2 sowie dem Amboss 3 ist auf den einander zugewandten Stirnseiten jeweils eine Gesenkaufnahme 4a, 4b vorgesehen, über welche an dem Stempel 2 und dem Amboss 3 Gesenkhälften 5, 6 gehalten sind. Des Weiteren verfügen der Stempel und der Amboss 3 auf den einander abgewandten Stirnseiten über Kopplungsbereiche 7a, 7b, über welche der Stempel 2 und der Amboss 3 mit einer Crimpmaschine 8 koppelbar sind, was für das dargestellte Ausführungsbeispiel über ein Oberteil 9 sowie ein Unterteil 10 (hier gestrichelt dargestellt) der Crimpmaschine 8 erfolgt. Während des Crimpvorgangs wird über einen beliebigen Aktuator, insbesondere einen hydraulischen oder elektrischen Aktuator, das Oberteil 9 über einen Crimpweg 12 entlang einer Crimpachse 11 in Richtung des Unterteils 10 bewegt, wobei eine Crimpkraft 13 erzeugt wird. Über den Crimpweg 12 und mittels der Crimpkraft 13 wird ein Werkstück, insbesondere ein Stecker mit darin angeordnetem Leiter, zwischen den einander zugewandten Stirnseiten der Gesenkhälften 5, 6 in an sich bekannter Weise verpresst.

In den Wechseladapter 1 ist ein Sensor 14 integriert, wobei die Art der Integration des Sensors in den Wechseladapter 1 für die schematischen Darstellungen gemäß Fig. 1 bis 6 unterschiedlich ist:
Gemäß Fig. 1 ist der Amboss 3 mit Ambossteilen 15, 16 gebildet, zwischen denen der Sensor 14 aufgenommen ist. Der Sensor 14 besitzt parallel zueinander orientierte Beaufschlagungsflächen 17a, 17b, an welche die zugewandten Stirnseiten der Ambossteile 15, 16 mit der Crimpkraft 13 angepresst werden. Der Sensor 14 erzeugt ein mit der Crimpkraft 13 korrelierendes Ausgangssignal, welches über einen Stecker oder eine Schnittstelle 18 an eine Steuereinheit oder Auswerteelektronik der Crimpmaschine 8 übertragen werden kann. Hier liegt der Sensor 14 in einer Art mechanischer Reihenschaltung im Kraftfluss von dem Unterteil 10 über das Ambossteil 16, den Sensor 14, das Ambossteil 15, die Gesenkaufnahme 4b sowie die Gesenkhälfte 6 zu dem Werkstück.

Für das Ausführungsbeispiel gemäß **Fig. 2** ist der Sensor 14 im Bereich der Gesenkaufnahme 4b angeordnet. In diesem Fall stützt sich eine Beaufschlagungsfläche 17b des Sensors 14 an dem Amboss 3 ab, während die andere Beaufschlagungsfläche 17a, welche im Bereich der Gesenkaufnahme 4 angeordnet ist, sich an der Gesenkhälfte 6 abstützt. Hier ist der Sensor 14 in mechanischer Reihenschaltung zwischen Amboss 3 und Gesenkhälfte 6 angeordnet. Möglich ist abweichend zu dem dargestellten Ausführungsbeispiel auch, dass die Gesenkhälfte 6 zusätzlich zu der Beaufschlagungsfläche 17a auch über eine zusätzliche, von dem Amboss 3 ausgebildete Fläche im Bereich der Gesenkaufnahme 4b abgestützt ist, womit ein paralleler, den Sensor 14 entlastender Kraftfluss zwischen Gesenkhälfte 6 und Amboss 3 ermöglicht ist. Fig. 2 zeigt gegenüber Fig. 1 eine alternative Möglichkeit für die Übertragung des Ausgangssignals des Sensors 14 zu der Crimpmaschine 8: Hier ist der Stecker oder die Schnittstelle 18 im Kopplungsbereich 7b angeordnet, so dass vorzugsweise mit der Herstellung der Verbindung zwischen dem Unterteil 10 und dem Amboss 3 auch der Stecker oder die Schnittstelle 18 eine elektrische Verbindung zur Übertragung des Ausgangssignals des Sensors 14 eingeht mit einem Gegen-Stecker oder einer Gegen-Schnittstelle 75, die an dem Unterteil 10 vorgesehen ist. (In den Fig. 3 bis 6 ist zur Vereinfachung das dem Sensor 14 zugeordnete Kabel sowie der Stecker oder die Schnittstelle 18 nicht dargestellt, wobei für den Fachmann ersichtlich ist, dass für die hier dargestellten Ausführungsformen die Übertragung des Ausgangssignals des Sensors 14 wie in Fig. 1 oder Fig. 2 dargestellt erfolgen kann oder anderweitig erfolgen kann).

Gemäß **Fig. 3** ist der Sensor 14 in dem Kopplungsbereich 7b angeordnet. In diesem Fall stützt sich eine Beaufschlagungsfläche 17a des Sensors 14 an dem Amboss 3 ab, während die andere Beaufschlagungsfläche 17b in dem Kopplungsbereich 7b an dem Unterteil 10 abgestützt ist. Der Kraftfluss erfolgt hierbei in mechanischer Reihenschaltung von dem Unterteil 10 über den Sensor 14 zu dem Amboss 3, wobei, (wie in Fig. 3 schematisch dargestellt ist), auch ein paralleler Kraftfluss zu dem Pfad über dem Sensor 14 durch zusätzliche Kontaktflächen zwischen Amboss 3 und Unterteil 10 erfolgen kann.

Für das in **Fig. 4** dargestellte Ausführungsbeispiel verfügt der Amboss 3 über eine Ausnehmung 19, in welcher der Sensor 14 angeordnet ist. In diesem Fall erfordert die Beaufschlagung des Sensors 14, dass eine elastische Verformung des Ambosses 3 infolge der Crimpkraft 13 in Verformungsbereichen 20a, 20b erfolgt, die insbesondere seitlich des Sensors 14 angeordnet sind. Somit wird in diesem Fall ein Teil der Crimpkraft 13 durch die Verformungsbereiche 20a, 20b aufgenommen, während der andere Teil den Sensor 14 beaufschlagt.

Gemäß **Fig. 5** ist der Sensor parallel zu dem Kraftfluss zwischen den Gesenkhälften 5, 6 angeordnet, wobei sich in diesem Fall der Sensor 14 sowohl an dem Stempel 2 als auch an dem Amboss 3 mit seinen Beaufschlagungsflächen 17a, 17b abstützt, was im Bereich der Gesenkaufnahmen 4a, 4b erfolgen kann oder abseits derselben. In diesem Fall besitzt der Sensor 14 einen Verformungsbereich 21, welcher den Crimpweg 12 ermöglicht. Für das dargestellte Ausführungsbeispiel ist der Sensor 14 über den gesamten Crimpweg 12 wirksam. Durchaus denkbar ist, dass der Sensor mit einer Art Spiel mit dem Stempel 2 und dem Amboss 3 in Wirkverbindung tritt, so dass der Sensor 14 lediglich in einem Endbereich des Crimpwegs 12 beaufschlagt wird. In diesem Fall kann der Sensor 14 einseitig an dem Stempel 2 oder Amboss 3 befestigt sein und erst nach Überwindung des Spiels zur Anlage an den Amboss 3 bzw. den Stempel 2 kommen. Möglich ist auch, dass ein Teil des Sensors 14 an dem Stempel 2 befestigt ist und ein anderes Teil des Sensors 14 an dem Amboss 3 befestigt ist und die beiden Teile des Sensors 14 erst nach Überwindung eines Spiels miteinander in Wirkverbindung treten.

**Fig. 6** zeigt schematisch einen Sensor 14, welcher hier sowohl an dem Stempel 2 als auch an dem Amboss 3 befestigt ist. Möglich ist, dass dieser Sensor, wie für die zuvor erläuterten Ausführungsformen, als Kraftsensor beliebiger Bauart ausgebildet ist. Gemäß Fig. 6 kann aber auch eine Relativbewegung von zwei Sensorteile, die an dem Stempel 2 und an dem Amboss 3 getragen sind, erfasst werden, so dass auf diese Weise der Sensor 14 als Wegsensor ausgebildet sein kann. Es versteht sich, dass in dem Wechseladapter 1 auch kumulativ ein Wegsensor und ein Kraftsensor Einsatz finden können.

**Fig. 7** zeigt in einem größeren Detaillierungsgrad eine mögliche Ausbildung einer Crimpmaschine 8, in welche zwischen das Unterteil 10 und ein verdecktes Oberteil 9 ein Wechseladapter 1 eingesetzt ist. Indem in den folgenden Figuren verwendeten Koordinatensystem bezeichnet
- die Achse z eine Crimpachse, welche leicht gegenüber der Vertikalen nach hinten geneigt sein kann,
- die Achse y eine Längserstreckungsachse der Gesenkhälften 5, 6 sowie eine Richtung, in welche in noch im Folgenden beschriebener Weise der Stempel 2 und der Amboss 3 in die Kopplungsbereiche 7a, 7b eingesetzt werden sowie
- die Achse x eine Querachse der Gesenkhälften 5, 6, welche vorzugsweise der Längsachse des Steckers und des Kabels in den Wechseladapter 1 eingelegtem Zustand entspricht.

Während der Kopplungsbereich 7b stirnseitig in Fig. 7 zu erkennen ist, ist der Kopplungsbereich 7a nach vorne abgedeckt durch eine Abdeckplatte 22, die in ihrer Schließstellung durch ein mittels eines Imbuswerkzeugs betätigbaren Sicherungsschraube an der Crimpmaschine 8 gehalten ist. In der dargestellten Stellung sichert die Abdeckplatte 22 einen Austritt des Ambosses 3 aus dem Kopplungsbereich 7a - vielmehr ist die Entfernung des Ambosses 3 aus der Crimpmaschine 8 nur mit Beseitigung der Abdeckplatte 22 möglich.

**Fig. 8** zeigt die Befestigung des Wechseladapters 1 über den Stempel 2 und den Amboss 3 an dem Oberteil 9 und dem Unterteil 10 der Crimpmaschine 8. Gemäß Fig. 8 sind die Kopplungsbereiche 7a, 7b des Stempels 2 und des Ambosses 3 jeweils mit einer T-förmigen Erweiterung 23 gebildet, die in Wechselwirkung treten mit Gegen-Kopplungsbereichen 24a, 24b, die von dem Oberteil 9 und dem Unterteil 10 ausgebildet werden. Für das dargestellte Ausführungsbeispiel sind die Gegen-Kopplungsbereiche 24a, 24b als T-Nuten 25, 26 ausgebildet, deren Längsachse in Richtung der y-Achse orientiert sind. Für das dargestellte Ausführungsbeispiel werden die T-Nuten von Haltelementen 27 ausgebildet, welche an einem Grundkörper des Oberteils 9 bzw. Unterteils 10 befestigt sind. In Fig. 8 ist des Weiteren ein Positionierer 28 zu erkennen, über welchen das Werkstück, insbesondere der Stecker mit Leiter, in vorgegebener Relativlage zwischen die Gesenkhälften 5, 6 eingeführt werden kann und hier vor und/oder während des Crimpvorgangs gehalten werden kann. Der Positionierer 28 besitzt eine durch einen Schwenkbolzen 29 vorgegebene Schwenkachse 30, eine im oberen Endbereich des Schwenkbolzens 29 angeordnete Rasteinrichtung 31 und einen um eine Schwenkachse 32, die parallel zur y-Achse orientiert ist, unter Beaufschlagung durch eine Feder verschwenkbare Halteeinrichtung 33, hier in Form eines abgewinkelten Halteblechs, mittels dessen das Werkstück in dem Positionierer 28 fixiert ist.

In **Fig. 8** **und** **9** sind Handhabungsorgane 34 zu erkennen, welche hier an dem Amboss 3 befestigt sind. Diese erstrecken sich parallel zur x-Achse und sind für das dargestellte Ausführungsbeispiel mit unter Umständen verdrehbaren Bolzen oder Hülsen ausgebildet. Über die Handhabungsorgane 34 kann der Wechseladapter 1 oder der Amboss 3 in den Fingern des Benutzers gehalten werden und während der Herbeiführung der Kopplung über die Kopplungsbereiche 7 geführt werden. Des Weiteren zu erkennen ist, dass gemäß Fig. 9 im Bereich der Gesenkaufnahmen 4a, 4b des Stempels 2 und des Ambosses 3 an diesen Gesenkhälften 5, 6 gehalten sind, deren Längserstreckung parallel zur y-Achse orientiert ist. Des Weiteren sind in Fig. 9 zwei auf beiden Seiten der Gesenkhälften 5, 6 angeordnete und von dem Amboss 3 getragene Führungsbolzen 35, 36 zu erkennen. Die Führungsbolzen 35, 36 treten zur Führung der Crimpbewegung zwischen Stempel 2 und Amboss 3 in Wechselwirkung mit Führungsausnehmungen 37, 38 des Stempels 2.

Wie in dem Schnitt in **Fig. 10** zu erkennen ist, ist der vordere, dem Benutzer der Crimpmaschine 8 zugewandte Führungsbolzen 35 kürzer ausgebildet als der hintere Führungsbolzen 36. Die Führungsbolzen 35, 36 sind mit einer Presspassung aufgenommen in entsprechenden, in Richtung der z-Achse orientierten Bohrungen des Ambosses 3. Fluchtend zu den Führungsbolzen 35, 36 ist der Stempel 2 durchsetzt von den Führungsausnehmungen 37, 38, bei welchen es sich für das dargestellte Ausführungsbeispiel um Bohrungen handelt, deren Durchmesser eine Spielpassung mit dem Durchmesser der Führungsbolzen 35, 36 ausbildet. Durch die unterschiedliche Länge der Führungsbolzen 35, 36 kommt der vordere Führungsbolzen 35 lediglich während des eigentlichen Crimpvorgang, also nicht während eines etwaigen Leerhubs zur Wirkung. Möglich ist auch, dass der vordere Führungsbolzen 35 lediglich für eine Endphase des Crimpvorgangs zur Wirkung kommt. Erfolgt hingegen eine weite Öffnung des Stempels 2 gegenüber dem Amboss 3, ist der Führungsbolzen 35 beabstandet von dem Stempel 2 angeordnet, was den Vorteil hat, dass der Benutzer von der Vorderseite in das Innere des Wechseladapters 1 blicken kann und auch auf die Gesenkhälften 5, 6 blicken kann sowie das Einlegen und die Position des Steckers und des Leiters kontrollieren kann.

Gemäß Fig. 9 und 10 ist eine beispielhafte Ausgestaltung der Kopplung der Gesenkhälften 5, 6 mit dem Stempel 2 und dem Amboss 3 im Bereich der Gesenkaufnahmen 4a, 4b dargestellt. Die Gesenkhälften 5, 6 sind grundsätzlich plattenförmig ausgebildet und einsetzbar in einen entsprechenden Schlitz, eine Ausnehmung oder Nut 39, 40 des Stempels 2 und des Ambosses 3. Quer zu dem plattenförmigen Grundkörper der Gesenkhälften 5, 6 erstrecken sich Trag- und Zentrierbolzen 41, die parallel zur x-Achse orientiert sind und die in dem Schnitt gemäß Fig. 10 an den Eckpunkten eines Rechtecks angeordnet sind. Zwei derartige Trag- und Zentrierbolzen 41 sind jeweils an den Stempel 2 und an dem Amboss 3 angeordnet. Die Trag- und Zentrierbolzen 41 liegen in halbschalenförmigen Aufnahmen 42 beidseits der Schlitze, Nuten oder Ausnehmungen 39, 40, welche von den Gesenkaufnahmen 4a, 4b ausgebildet werden. Auf diese Weise ist einerseits eine exakte Positionierung der Gesenkhälften 5, 6 gewährleistet. Andererseits erfolgt über die Trag- und Zentrierbolzen 41 eine Abstützung der Crimpkräfte 13 zwischen den Gesenkhälften 5, 6 und dem Stempel 2 sowie dem Amboss 3. Zusätzlich sind die Gesenkhälften 5, 6 jeweils mit einer Schraube 43 an dem Stempel 2 bzw. dem Amboss 3 befestigt. Die Schrauben 43 erstrecken sich parallel zur x-Achse. Des Weiteren in Fig. 10 dargestellt ist ein Sicherungsbolzen 44, der in einer Bohrung des Unterteils 10 verschieblich in Richtung der z-Achse geführt ist und über eine nicht dargestellte Feder in die in Fig. 10 wirksame Stellung beaufschlagt ist. In dieser Stellung erstreckt sich der Sicherungsbolzen 44 durch eine Ausnehmung 45 des Ambosses 3, womit formschlüssig vermieden ist, dass der Amboss 3 in Fig. 10 nach links aus der T-Nut 26 herausgeschoben werden kann. Mittelbar ist hiermit infolge der Kopplung durch die Führungsbolzen 35, 36 u. U. auch ein entsprechender Austritt des Stempels 2 unterbunden. Eine zusätzliche Sicherung des Stempels 2 erfolgt, wie zuvor erläutert, durch die Abdeckplatte 22. Soll der Wechseladapter 1 von der Crimpmaschine 8 entfernt werden, muss der Sicherungsbolzen 44 manuell nach unten betätigt werden, was über ein Betätigungsorgan 46 erfolgen kann, welches in Fig. 7 dargestellt ist.

Gemäß dem Ausführungsbeispiel in den Fig. 7 bis 10 sind die Kopplungsbereiche 7a, 7b gebildet mit den T-förmigen Erweiterungen 23 und der Ausnehmung 45 sowie einer geeigneten Anlagenfläche des Stempels 2 für die Abdeckplatte 22, womit einerseits die auswechselbare Kopplung des Wechseladapters 1 mit der Crimpmaschine 8 ermöglicht ist und andererseits eine Sicherung der montierten Stellung ermöglicht ist. Die Gesenkaufnahmen 4a, 4b des Wechseladapters 1 sind für das dargestellte Ausführungsbeispiel gebildet mit den Schlitzen, Ausnehmungen oder Nuten 39, 40, den Aufnahmen 42 und der Bohrung oder ein Gewinde für die Schraube 43, womit eine auswechselbare Befestigung der Gesenkhälften 5, 6 an dem Stempel 2 bzw. dem Amboss 3 ermöglicht ist.

**Fig. 11 bis 14** zeigen Wechseladapter 1 a, 1 b, 1 c, 1 d, mit denen eine Gruppe von Wechseladaptern gebildet sein kann, wie diese von einem Unternehmen zwecks Einsatzes unterschiedlicher Gesenkhälften 5, 6 und Kopplung mit unterschiedlichen Crimpmaschinen 8 vertrieben werden können. Für die Wechseladapter 1 in den Fig. 11 bis 14 sind die Kopplungsbereiche 7a, 7b identisch ausgebildet, so dass diese für den Einsatz in einer bestimmten Crimpmaschine 8 oder Crimpmaschinen mit übereinstimmenden Kopplungsbereichen bestimmt sein können.

Wie **Fig. 11** zeigt, können die Kopplungsbereiche 7a, 7b zusätzlich zu den Erweiterungen 23 Führungsnuten 47 besitzen, welche mit entsprechenden Vorsprüngen der Ober- und Unterteile 9, 10 zusammenwirken können. Fig. 11 zeigt einen Wechseladapter 1 entsprechend der in den Fig. 8 bis 10 dargestellten Ausführungsform, bei welcher die Gesenkaufnahmen 4a, 4b mit den Aufnahmen 42 und einer Bohrung 48 für die Schraube 43 gebildet sind.

**Fig. 12** zeigt einen Wechseladapter 1 b mit abweichender Ausgestaltung der Gesenkaufnahmen 4a, 4b: Hier verfügen die Gesenkaufnahmen 4a, 4b jeweils über einen sich in Richtung der y-Achse erstreckenden Vorsprung oder Steg 49, welcher in einer x-z-Schnittebene einen im Wesentlichen rechteckigen Querschnitt besitzt, der in Richtung der y-Achse konstant ist. Diese Gesenkaufnahmen 4a, 4b sind für Gesenkhälften 5, 6 bestimmt, welche auf den den Gesenkaufnahmen 4a, 4b zugewandten Seiten Schlitze, Nuten oder Ausnehmungen besitzen, die einen mit den Stegen 49 korrespondierenden Querschnitt besitzen. Sind die Gesenkhälften 5, 6 an den Gesenkaufnahmen 4a, 4b montiert, umgreifen die Gesenkhälften 5, 6 U-förmig die Stege 49a, 49b. Zusätzlich ist in die Vorsprünge oder Stege 49 eine Querbohrung, die sich in Richtung der x-Achse erstreckt, eingebracht, durch welche eine ergänzende, der Befestigung dienende Schraube 43 sich erstreckt oder eingeschraubt sein kann. Somit sind die Gesenkaufnahmen 4a, 4b in diesem Fall durch die Kombination der Stege 49 mit den Schrauben 43 oder der Bohrung oder dem Gewinde für diese gebildet. Ergänzend können die Gesenkhälften 5, 6 stirnseitig an Anlage- oder Führungsflächen 50 des Stempels 2 und des Ambosses 3 anliegen und hier geführt sein.

Für das in **Fig. 13** dargestellte Ausführungsbeispiel sind die Gesenkaufnahmen 4a, 4b mit sich in Richtung der y-Achse erstreckenden Schlitzen, Ausnehmungen oder Nuten 51 gebildet, in die von den Gesenkhälften 5, 6 ausgebildete Stege oder Vorsprünge eintreten können, wobei dann die Gesenkhälften 5, 6 mit einem Absatz auf der Oberseite der Gesenkaufnahmen 4a, 4b abgestützt sein können. Ebenfalls möglich ist, dass die Gesenkhälften 5, 6 plattenförmig ausgebildet sind mit einer Geometrie, so dass diese in die Schlitze 51 eingeführt werden können. Für eine Fixierung der Gesenkhälften 5, 6 in den Gesenkaufnahmen 4a, 4b verfügen die Gesenkaufnahmen 4a, 4b über sich in Richtung der y-Achse erstreckende Durchgangsbohrungen 52, durch welche sich ein Stift oder eine Schraube erstrecken kann, welcher auch eine entsprechende Durchgangsbohrung der Gesenkhälften 5, 6 durchsetzt. In dem Wechseladapter 1c sind die Gesenkaufnahmen 4a, 4b somit mit den Schlitzen, Nuten oder Ausnehmungen 51 und den Durchgangsbohrungen 52 gebildet.

Der Wechseladapter 1 d gemäß **Fig. 14** verfügt über eine deutlich in Richtung der y-Achse vergrößerte Erstreckung, wodurch dieser zur Aufnahme von entsprechend vergrößerten Gesenkhälften 5, 6 dienen kann. Bei dem Wechseladapter 1d sind die Gesenkaufnahmen 4a, 4b gebildet mit in erster Näherung quaderförmigen Aufnahmeräumen 53. Die Aufnahmeräume 53 sind jeweils einseitig in Richtung der x-Achse offen. In den gegenüberliegenden den Aufnahmeraum 53 begrenzenden Wandungen sind jeweils Ausnehmungen oder Nuten 54 ausgebildet. In diesen Nuten 54 sind Vorsprünge, Stege oder Rippen, welche stirnseitig von den Gesenkhälften 5, 6 ausgebildet sind, aufgenommen. Vorzugsweise sind die Gesenkhälften 5, 6 durch einen Reibschluss zwischen den Vorsprüngen, Rippen oder Stegen und den Nuten 54 in den Gesenkaufnahmen 4a, 4b gehalten. Für das in Fig. 14 dargestellte Ausführungsbeispiel sind Stempel 2 und Amboss 3 jeweils zweiteilig ausgebildet mit einem Grundkörper 55, in welchen ein Haltekörper 56 in Richtung der x-Achse eingesetzt ist. Die Aufnahmeräume 53a, 53b sind mit ungefähr mittiger Teilung gemeinsam von dem Grundkörper 55 und dem Haltekörper 56 begrenzt. Hierbei sind die die Nut 54 begrenzenden Flächen, deren Flächennormale in Richtung der X-Achse orientiert ist, einerseits von dem Grundkörper 55 und andererseits von dem Haltekörper 56 begrenzt. Mit dem Einsetzen des Haltekörpers 56 in den Grundkörper 55 und Pressen des Haltekörpers 56 in Richtung des Grundkörpers 55, beispielsweise über eine Schraube, können die seitlichen Begrenzungsflächen der Nuten 54a, 54b des Haltekörpers 56 in Richtung der gegenüberliegenden Begrenzungsflächen der Nuten 54a, 54b, die von dem Grundkörper 55a, 55b ausgebildet werden, gepresst werden, womit letztendlich ein Verpressen der Vorsprünge, Stege oder Rippen der Gesenkhälften 5, 6 in den Nuten 54 erfolgen kann. In dem die Aufnahmeräume 53 begrenzenden Bereich ist der Haltekörper 56 in einem Schnitt in der x-y-Ebene U-förmig ausgebildet, wobei die Enden der parallelen Seitenschenkel des U die Nuten 54a, 54b begrenzen. Möglich ist, dass der Querschenkel des U über die Seitenschenkel hinaus verlängert ist, um einen Befestigungsbereich für eine zwischen Grundkörper 55 und Haltekörper 56 wirkende Schraube bereitzustellen (in Fig. 14 nicht zu erkennen).

Es versteht sich, dass die in den Figuren dargestellten Ausbildungen der Gesenkaufnahmen 4a, 4b einerseits und der Kopplungsbereiche 7a, 7b lediglich beispielhaft ist.

**Fig. 15** zeigt einen Wechseladapter 1a gemäß Fig. 11, welcher mit einer zusätzlichen Schutzabdeckung 57a ausgestattet ist. Die Schutzabdeckung ist in grober Näherung als Hohlquader mit konstanter Wandstärke ausgebildet, wobei der Hohlquader oben und unten offen ist, so dass von oben und unten der Stempel 2 und der Amboss 3 in die Schutzabdeckung 57a eintreten können. Über die Handhabungsorgane 34, welche sich durch Bohrungen der Schutzabdeckung 57a erstrecken, ist die Schutzabdeckung 57a an dem Amboss fixiert, während der Stempel 2 während des Crimpvorgangs eine Relativbewegung zu der Schutzabdeckung 57 ausführen kann. Möglich ist, dass die Schutzabdeckung 57a sich in Richtung der x-y-Achse erstreckende Ansatzplatten 58 besitzt, mit welchen Handhabungsflächen gebildet sind. Die Schutzabdeckung 57a verfügt im Bereich der sich in der y-z-Ebene erstreckenden Wandungen über hier randgeschlossene, ungefähr rechteckige Ausnehmungen 59, durch welche sich ein Werkstück, insbesondere der Stecker mit Leitung, während des Crimpvorgangs in den Wechseladapter 1a hinein bzw. aus diesem heraus erstrecken kann und/oder in gewissen Ausmaß eine Manipulation des von der Schutzabdeckung 57a begrenzten Innenraums möglich ist. Die Schutzabdeckung 57a ist aus durchsichtigem Plexiglas hergestellt, so dass auch durch die Schutzabdeckung 57a hindurch von dem Benutzer, vorzugsweise bei Blickrichtung in Richtung der y-Achse, die Sicht auf die Gesenkhälften 5, 6 und das Werkstück vor, während und nach dem Crimpvorgang möglich ist.

Die Schutzabdeckungen 57 können für die unterschiedlichen Wechseladapter 1 a-1 d individualisiert sein. Beispielhaft zeigt **Fig. 16** eine Schutzabdeckung 57d, welche für einen Wechseladapter 1d gemäß Fig. 14 eingesetzt ist. Zu erkennen ist hierbei, dass die Größe des Hohlquaders für die Schutzabdeckung 57d angepasst ist an die vergrößerte Erstreckung des Wechseladapters 1d in Richtung der x-Achse. Darüber hinaus findet hier anstelle der zwei rechteckförmigen Ausnehmungen 59 gemäß Fig. 15 eine einzige Ausnehmung 59 Einsatz. Diese Ausnehmung 59 ist gebildet mit zwei kreisförmigen Teilausnehmungen 60 der Wandungen, welche sich in Richtung der Y-Z-Ebene erstrecken. Die beiden Teilausnehmungen 60 sind über einen in der x-y-Achse verlaufenden Schlitz 61 entlang des Umfangs der Schutzabdeckung 57d miteinander verbunden.

Gemäß **Fig. 17** können die in dem Wechseladapter 1 eingesetzten Gesenkhälften 5, 6 mit mehreren in Richtung der Y-Achse nebeneinander ausgebildeten Nestern 62a-d ausgebildet sein, welche sich durch die Größe und/oder Geometrie unterscheiden können. Während in den vorangegangenen Figuren der Sensor 14 nicht in dem Wechseladapter 1 dargestellt ist, ist in Fig. 17 der Sensor 14 symbolartig dargestellt. In diesem Fall ist der Sensor 14 bei einer Projektion in Richtung der Crimpachse 11 mittig zu den Gesenkhälften 5, 6 angeordnet. Erfolgt ein Verpressen eines Werkstücks in dem Nest 62c, ist der Sensor 14 mittig und in Richtung der Crimpachse 11 hinter dem Nest 62c angeordnet, so dass ein großer Anteil der Crimpkraft 13 über den Sensor 14 verläuft und/oder eine symmetrische Beaufschlagung des Stempels 2 und des Ambosses 3 sowie des Sensors 14 erfolgt. Hingegen erfolgt bei Verwendung der Nester 62a, 62b, 62d in unterschiedlichem Ausmaß eine asymmetrische Beaufschlagung des Stempels 2 und des Ambosses 3 und die Crimpkraft 13 verläuft lediglich mit einem verringerten Anteil über den Sensor 14. Diesem verringerten Anteil kann durch einen angepassten Kalibrierfaktor Rechnung getragen werden.

**Fig. 18** zeigt den Einsatz des Wechseladapters 1a mit anderen Gesenkhälften 5, 6, wobei in diesen Gesenkhälften 5, 6 lediglich drei Nester 62a-c eingesetzt sind und diese eine veränderte Gesenkkontur aufweisen.

Gemäß **Fig. 19** **und** **20** kann permanent oder optional der Wechseladapter 1 mit einem Positionierer 28 ausgestattet sein. Hinsichtlich der grundsätzlichen Ausgestaltungsmöglichkeiten, der Freiheitsgrade der Bewegung des Positionierers, der Wirkverbindung zwischen Positionierer und Werkstück sowie der Befestigung des Positionierers an einem Stempel oder Amboss wird beispielsweise auf die Patentanmeldung DE 10 2010 061 148 A1 und die darin genannten weiteren Druckschriften verwiesen. In Fig. 19 und 20 ist lediglich beispielhaft eine mögliche Ausführungsform des Positionierers 28 dargestellt, ohne dass eine Beschränkung der Erfindung auf diese beabsichtigt ist. Fig. 19 zeigt den Positionierer 28 in einer Art Explosionsdarstellung mit einem an dem Amboss 3 befestigten Grundkörper 63 und einem separat hiervon dargestellten Schwenkkörper 64. An dem Grundkörper 63 ist der Schwenkbolzen 29 gehalten, wodurch die Schwenkachse 30 vorgegeben ist. Schwenkkörper 64 verfügt über eine Bohrung, durch welche sich in montiertem Zustand der Schwenkbolzen 29 erstreckt.

In der in Fig. 20 dargestellten Stellung ist die Halteinrichtung 33 geschlossen, so dass in dem Positionierer das Werkstück gehalten, fixiert und in eine vorbestimmte Position und Lage gebracht ist. Des Weiteren ist der Schwenkkörper 64 um die Schwenkachse 32 von einer Öffnungsstellung in eine Schließstellung verschwenkt, womit das Werkstück in eine vorbestimmte Position und Orientierung zu den Gesenkhälften 5, 6 gebracht ist. Diese Schwenkstellung des Schwenkkörpers 64 ist durch eine, vorzugsweise zwei redundante Fixiereinrichtungen gesichert. Gemäß dem dargestellten Ausführungsbeispiel verfügen Grundkörper 63 und Schwenkkörper 64 als Fixiereinrichtung über Magnetelemente 65, 66, welche den Schwenkkörper in die in Fig. 20 dargestellte Schwenkstellung beaufschlagen. Vorzugsweise kommen die Magnetelemente 65, 66 in der Schwenkstellung gemäß Fig. 20 zur Anlage aneinander. Des Weiteren kann ein formschlüssiges Sicherungselement 67 für eine redundante Fixierung vorgesehen sein.

**Fig. 21** zeigt schematisch den Signal- und Energiefluss in einem Wechseladapter 1. Der Sensor 14 wird mit elektrischer Energie über einen Stecker oder eine Schnittstelle 18 versorgt. Das Ausgangssignal 68 des Sensors 14, welches entsprechend einer zuvor ermittelten Abhängigkeit mit der Crimpkraft 13 korreliert, wird einer in den Wechseladapter 1 integrierten Steuereinheit 69 zugeführt. In der Steuereinheit 69 wird ein dem Stecker oder der Schnittstelle 18 zugeführtes modifiziertes Ausgangssignal 70 ermittelt. Hierbei kann das modifizierte Ausgangssignal 70 von dem Ausgangssignal 68 über einen konstanten Kalibrierfaktor oder eine Kalibrierkurve (oder eine anderweitige Abhängigkeit) ermittelt werden. Hierzu kann in einem Speicher 71 der Kalibrierfaktor 72 oder die Kalibrierkurve 73 abgelegt sein, wobei diese dann von der Steuereinheit 69 aus dem Speicher 71 ausgelesen werden können. Der Kalibrierfaktor 72 oder die Kalibrierkurve 73 können werkseitig in dem Speicher 71 abgelegt sein oder in einer Steuerlogik der Steuereinheit 69 berücksichtigt sein. Ebenfalls möglich ist, dass mit Inbetriebnahme der Crimpmaschine 8 eine individuelle Kalibrierung erfolgt mit Ablage des Kalibrierfaktors 72, der Kalibrierkurve 73 oder der anderweitigen Abhängigkeit in dem Speicher 71. Möglich ist, dass unterschiedliche Kalibrierfaktoren 72 oder Kalibrierkurven 73 Einsatz finden je nach dem, welches der Nester 62a, 62b, 62c, 62d im Einsatz ist. Auch für unterschiedliche Wechseladapter 1 a, 1 b, 1 c, 1 d können unterschiedliche Kalibrierfaktoren 72, Kalibrierkurven 73 oder anderweitige Abhängigkeiten Einsatz finden. Das modifizierte Ausgangssignal 70 wird dann ebenfalls über den Stecker oder die Schnittstelle 18 zur weiteren Verarbeitung und/oder zur Dokumentation desselben an eine Gegen-Schnittstelle 75 eines benachbarten Bauelements, insbesondere der Crimpmaschine 8, übertragen.

Für die in **Fig. 22** dargestellte abgewandelte Ausführungsform sind Steuereinheit 69 und Speicher 71 extern von dem Wechseladapter 1 ausgebildet und angeordnet, beispielsweise an beliebiger Stelle der Crimpmaschine 8. Vorzugsweise bilden in diesem Fall der Speicher 71 und die Steuereinheit 69 eine Einheit 74. Gemäß Fig. 22 wird das Ausgangssignal 68 des Sensors unmittelbar an einen Stecker oder eine Schnittstelle 18 übertragen. Der Stecker oder die Schnittstelle 18 wirkt zusammen mit dem Gegen-Stecker oder der Gegen-Schnittstelle 75, über welche das Ausgangssignal 68 der Steuereinheit 69 zugeführt wird, wo dann die entsprechende Verarbeitung zu einem modifizierten Ausgangssignal 70 unter Verwendung des Kalibrierfaktors 72, der Kalibrierkurve 73 oder der anderweitigen Abhängigkeit erfolgt und eine weitere Verarbeitung, insbesondere eine Dokumentation, erfolge kann.

In der Beschreibung der Figuren sind mit den Buchstaben a bis d Wechseladapter 1 mit unterschiedlicher Ausgestaltung, insbesondere hinsichtlich der Gestaltung der Gesenkaufnahmen 4 und/oder der Kopplungsbereiche 7, gekennzeichnet. In anderen Fällen sind die Buchstaben a und b verwendet, um hinsichtlich der Funktion entsprechende Bauelemente dahingehend zu unterscheiden, ob diese an dem Stempel (Kennzeichnung mit dem Buchstaben a) oder an dem Amboss (Kennzeichnung mit dem Buchstaben b) vorgesehen sind oder hiermit in Wechselwirkung stehen.

### BEZUGSZEICHENLISTE

- 1: Wechseladapter
- 2: Stempel
- 3: Amboss
- 4: Gesenkaufnahme
- 5: Gesenkhälfte
- 6: Gesenkhälfte
- 7: Kopplungsbereich
- 8: Crimpmaschine
- 9: Oberteil
- 10: Unterteil
- 11: Crimpachse
- 12: Crimpweg
- 13: Crimpkraft
- 14: Sensor
- 15: Ambossteil
- 16: Ambossteil
- 17: Beaufschlagungsfläche
- 18: Schnittstelle
- 19: Ausnehmung
- 20: Verformungsbereich
- 21: Verformungsbereich
- 22: Abdeckplatte
- 23: Erweiterung
- 24: Gegen-Kopplungsbereich
- 25: T-Nut
- 26: T-Nut
- 27: Führungselement
- 28: Positionierer
- 29: Schwenkbolzen
- 30: Schwenkachse
- 31: Rasteinrichtung
- 32: Schwenkachse
- 33: Halteeinrichtung
- 34: Handhabungsorgan
- 35: Führungsbolzen
- 36: Führungsbolzen
- 37: Führungsausnehmung
- 38: Führungsausnehmung
- 39: Schlitz
- 40: Schlitz
- 41: Trag- und Zentrierbolzen
- 42: Aufnahmen
- 43: Schraube
- 44: Sicherungsbolzen
- 45: Ausnehmung
- 46: Betätigungsorgan
- 47: Führungsnut
- 48: Bohrung
- 49: Steg
- 50: Anlage- oder Führungsflächen
- 51: Schlitz
- 52: Durchgangsbohrung
- 53: Aufnahmeraum
- 54: Nut
- 55: Grundkörper
- 56: Haltekörper
- 57: Schutzabdeckung
- 58: Ansatzplatten
- 59: Ausnehmungen
- 60: Teilausnehmung
- 61: Schlitz
- 62: Nest
- 63: Grundkörper
- 64: Schwenkkörper
- 65: Magnetelement
- 66: Magnetelement
- 67: Sicherungselement
- 68: Ausgangssignal
- 69: Steuereinheit
- 70: Ausgangssignal
- 71: Speicher
- 72: Kalibrierfaktor
- 73: Kalibrierkurve
- 74: Einheit
- 75: Gegen-Schnittstelle

## Patentansprüche

1. Wechseladapter (1) für eine Crimpmaschine (8) mit einem Amboss (3) und einem Stempel (2), wobei der Amboss (3) und der Stempel (2) jeweils eine Gesenkaufnahme (4a, 4b) für eine Gesenkhälfte (5, 6) und einen für eine auswechselbare Kopplung mit der Crimpmaschine (8) bestimmten Kopplungsbereich (7a, 7b) besitzen und in den Wechseladapter (1) ein Sensor (14) für eine Crimpkraft oder einen Crimpweg integriert ist, **dadurch gekennzeichnet, dass** in den Wechseladapter (1) eine Steuereinheit (69) integriert ist, welche das Signal des Sensors (14) verarbeitet, wobei werkseitig oder nach Auslieferung eine Kalibrierung des Wechseladapters erfolgt und entsprechende Kalibrierfaktoren oder Kalibrierkurven in der in den Wechseladapter integrierten Steuereinheit modelliert oder abgelegt sind, wobei im Betrieb des Wechseladapters über die Verarbeitung des Ausgangssignals des Sensors durch die integrierte Steuereinheit ein Ausgangssignal erzeugt wird, in welchem bereits der Kalibrierfaktor berücksichtigt ist.

2. Wechseladapter (1) nach Anspruch 1, **dadurch gekennzeichnet, dass** der Wechseladapter (1) mit einer Schutzabdeckung (57) ausgestattet ist.

3. Wechseladapter (1) nach Anspruch 2, **dadurch gekennzeichnet, dass** die Schutzabdeckung (57) zumindest teilweise mit einem durchsichtigen Material gebildet ist.

4. Wechseladapter (1) nach einem der vorhergehenden Ansprüche, **dadurch gekennzeichnet, dass** der Amboss (3) und der Stempel (2) verliersicher aneinander gehalten sind.

5. Wechseladapter (1) nach einem der vorhergehenden Ansprüche, **dadurch gekennzeichnet, dass** der Amboss (3) und der Stempel (2) gegeneinander geführt sind.

6. Wechseladapter (1) nach Anspruch 5, **dadurch gekennzeichnet, dass** die Führung über einen Führungsbolzen (35, 36) erfolgt, der von dem Amboss (3) oder dem Stempel (2) getragen ist und in einer Führungsausnehmung (37, 38) des Stempels (2) oder des Ambosses (3) geführt ist.

7. Wechseladapter (1) nach Anspruch 6, **dadurch gekennzeichnet, dass** zwei Führungsbolzen (35, 36) vorhanden sind, welche beidseits der Gesenkaufnahmen (4a, 4b) angeordnet sind.

8. Wechseladapter (1) nach Anspruch 7, **dadurch gekennzeichnet, dass** die Führungsbolzen (35, 36) unterschiedliche Längen besitzen, wobei der kürzere Führungsbolzen (35) lediglich für einen Teilcrimphub mit der zugeordneten Führungsausnehmung (37) in Wechselwirkung tritt.

9. Wechseladapter (1) nach einem der vorhergehenden Ansprüche, **dadurch gekennzeichnet, dass** der Sensor (14) bei einer Projektion in Richtung einer Crimpachse (11) mittig zu der Gesenkaufnahme (4a, 4b) angeordnet ist.

10. Wechseladapter (1) nach einem der vorhergehenden Ansprüche, **dadurch gekennzeichnet, dass** die Gesenkaufnahme (4a, 4b) zur Aufnahme einer Gesenkhälfte (5; 6) mit mehreren nebeneinander angeordneten Nestern (62a, 62b, 62c, 62d) ausgebildet ist.

11. Wechseladapter (1) nach einem der vorhergehenden Ansprüche, **dadurch gekennzeichnet, dass** mindestens eine lösbare Schnittstelle (18) oder mindestens ein lösbarer Stecker vorhanden ist, wobei die Schnittstelle (18) oder der Stecker den Sensor (14) mit elektrischer Leistung versorgt und/oder ein Signal des Sensors (14) überträgt.

12. Gruppe von Wechseladaptern (1) nach einem der Ansprüche 1 bis 11.

13. Gruppe von Wechseladaptern (1) nach Anspruch 12, **dadurch gekennzeichnet, dass** sich die Wechseladapter (1) durch ihre Kopplungsbereiche (7a, 7b), Sensoren (14), Gesenkaufnahmen (4a, 4b) und/oder Stecker oder Schnittstellen (18) unterscheiden.

14. Gruppe von Wechseladaptern (1) nach einem der Ansprüche 1 bis 11 oder Gruppe nach Anspruch 12 oder 13, **dadurch gekennzeichnet, dass** die unterschiedlichen Wechseladapter (1) über einheitliche Schnittstellen (18) oder Stecker verfügen.

15. Gruppe von Wechseladaptern (1) nach einem der Ansprüche 1 bis 11 oder Gruppe nach einem der Ansprüche 12 bis 14, **dadurch gekennzeichnet, dass** die unterschiedlichen Wechseladapter (1) über Sensoren (14) mit unterschiedlichen Messbereichen verfügen.

16. Crimpmaschine (8) mit mehreren Wechseladaptern (1) nach einem der Ansprüche 1 bis 11 oder mit einer Gruppe von Wechseladaptern (8) nach einem der Ansprüche 12 bis 15.

17. Crimpmaschine (8) nach Anspruch 16, **dadurch gekennzeichnet, dass** eine Steuereinheit (69) mit Steuerlogik vorhanden ist, die aus dem Ausgangssignal (68) des Sensors (14) unter Berücksichtigung eines Kalibrierfaktors (72) oder einer Kalibrierkurve (73) eine Crimpkraft (13) und/oder einen Crimpkraftverlauf ermittelt.

18. Crimpmaschine (8) nach Anspruch 17, **dadurch gekennzeichnet, dass** die Steuerlogik für unterschiedliche Wechseladapter (1), unterschiedliche Gesenkhälften (5, 6) und/oder unterschiedliche Werkstücke unterschiedliche Kalibrierfaktoren (72) oder Kalibrierkurven (73) verwendet, um aus dem Ausgangssignal (68) des Sensors (14) unter Berücksichtigung des Kalibrierfaktors oder der Kalibrierkurve (73) eine Crimpkraft (13) und/oder einen Crimpkraftverlauf zu ermitteln.

19. Crimpmaschine (8) nach Anspruch 17 oder 18, **dadurch gekennzeichnet, dass** bei Betrieb eines Wechseladapters (1) mit Gesenkhälften (5, 6) mit mehreren Nestern (62a, 62b, 62c, 62d) die Steuerlogik für unterschiedliche Nester (62a, 62b, 62c, 62d) der Gesenkhälften (5, 6) unterschiedliche Kalibrierfaktoren (72) oder Kalibrierkurven (73) verwendet, um aus dem Ausgangssignal (68) des Sensors (14) unter Berücksichtigung des Kalibrierfaktors (72) oder der Kalibrierkurve (73) eine Crimpkraft (13) und/oder einen Crimpkraftverlauf zu ermitteln.

## Claims

1. Exchangeable adapter (1) for a crimping machine (8) comprising an anvil (3) and a punch (2), wherein the anvil (3) and the punch (2) each comprise a die accommodation (4a, 4b) for a die half (5, 6) and a coupling region (7a, 7b) used for an exchangeable coupling to the crimping machine (8) and wherein a sensor (14) for a crimping force or a crimping movement is integrated into the exchangeable adapter (1), **characterised in that** a control unit (69) is integrated into the exchangeable adapter (1) which processes the signal of the sensor (14), wherein in the factory or after the delivery the exchangeable adapter is calibrated and corresponding calibration factors or calibration curves are modelled or stored in the control unit which is integrated into the exchangeable adapter and wherein during the use of the exchangeable adapter by the processing of the output signal of the sensor by the integrated control unit an output signal is generated in which the calibration factor is already considered.

2. Exchangeable adapter (1) of claim 1, **characterised in that** the exchangeable adapter (1) comprises a protecting cover (57).

3. Exchangeable adapter (1) of claim 2, **characterised in that** the protecting cover (57) is at least partially formed by a transparent material.

4. Exchangeable adapter (1) of one of the preceding claims, **characterised in that** the anvil (3) and the punch (2) are held at each other in a loss-proof fashion.

5. Exchangeable adapter (1) of one of the preceding claims, **characterised in that** the anvil (3) and the punch (2) are guided against each other.

6. Exchangeable adapter (1) of claim 5, **characterised in that** the guidance is provided by a guiding bolt (35, 36) which is carried by the anvil (3) or the punch (2) and which is guided in a guiding recess (37, 38) of the punch (2) or the anvil (3).

7. Exchangeable adapter (1) of claim 6, **characterised in that** two guiding bolts (35, 36) are provided which are located on both sides of the die accommodations (4a, 4b).

8. Exchangeable adapter (1) of claim 7, **characterised in that** the guiding bolts (35, 36) comprise different lengths, wherein the shorter guiding bolt (35) cooperates with the associated guiding recess (37) only during a part of the crimping stroke.

9. Exchangeable adapter (1) of one of the preceding claims, **characterised in that** the sensor (14) is located in the middle of the die accommodation (4a, 4b) in a projection along a crimping axis (11).

10. Exchangeable adapter (1) of one of the preceding claims, **characterised in that** the die accommodation (4a, 4b) is designed for accommodating a die half (5; 6) comprises a plurality of nests (62a, 62b, 62c, 62d) being located one besides the other.

11. Exchangeable adapter (1) of one of the preceding claims, **characterised in that** at least one detachable interface (18) or at least one detachable plug is provided, wherein the interface (18) or the plug supplies the sensor (14) with electrical power and/or transfers a signal of the sensor (14).

12. Group of exchangeable adapters (1) of one of claims 1 to 11.

13. Group of exchangeable adapters (1) of claim 12, **characterised in that** the exchangeable adapters (1) differ in their coupling regions (7a, 7b), sensors (14), die accommodations (4a, 4b) and/or plugs or interfaces (18).

14. Group of exchangeable adapters (1) of one of claims 1 to 11 or group according to claim 12 or 13, **characterised in that** the different exchangeable adapters (1) comprise unitary or identical interfaces (18) or plugs.

15. Group of exchangeable adapters (1) of one of claims 1 to 11 or group according to one of claims 12 to 14, **characterised in that** the different exchangeable adapters (1) comprise sensors (14) having different measuring regions.

16. Crimping machine (8) with a plurality of exchangeable adapters (1) of one of claims 1 to 11 or with a group of exchangeable adapters (8) of one of claims 12 to 15.

17. Crimping machine (8) of claim 16, **characterised in that** a control unit (69) with control logic is provided which determines a crimping force (13) and/or a crimping force course from the output signal (68) of the sensor (14) under consideration of a calibration factor (72) or a calibration curve (73).

18. Crimping machine (8) of claim 17, **characterised in that** the control logic uses different calibration factors (72) or calibration curves (73) for different exchangeable adapters (1), different die halves (5, 6) and/or different workpieces in order to determine a crimping force (13) and/or a crimping force course from the output signal (68) of the sensor (14) under consideration of the calibration factor or the calibration curve (73).

19. Crimping machine (8) of claim 17 or 18, **characterised in that** during the use of the exchangeable adapter (1) with die halves (5, 6) having a plurality of nests (62a, 62b, 62c, 62d) the control logic uses different calibration factors (72) or calibration curves (73) for different nests (62a, 62b, 62c, 62d) of the die halves (5, 6) in order to determine the crimping force (13) and/or a crimping force course from the output signal (68) of the sensor (14) under consideration of the calibration factor (72) or of the calibration curve (73).

## Revendications

1. Adaptateur interchangeable (1) pour une machine à sertir (8) avec une enclume (3) et un poinçon (2), l'enclume (3) et le poinçon (2) possédant respectivement un logement de matrice (4a, 4b) pour une demi-matrice (5, 6) et une zone d'accouplement (7a, 7b) définie pour un accouplement interchangeable avec la machine à sertir (8), et un capteur (14) de force de sertissage ou de course de sertissage étant intégré dans l'adaptateur interchangeable (1), **caractérisé en ce qu'**une unité de commande (69) est intégrée dans l'adaptateur interchangeable (1) et traite le signal du capteur (14), un étalonnage de l'adaptateur interchangeable étant effectué en usine ou après la livraison, et des facteurs d'étalonnage ou des courbes d'étalonnage correspondants étant modélisé(e)s ou déposé(e)s dans l'unité de commande intégrée dans l'adaptateur interchangeable, un signal de sortie étant produit pendant le fonctionnement de l'adaptateur interchangeable par le biais du traitement du signal de sortie du capteur par l'unité de commande intégrée, signal de sortie dans lequel le facteur d'étalonnage est déjà pris en compte.

2. Adaptateur interchangeable (1) selon la revendication 1, **caractérisé en ce que** l'adaptateur interchangeable (1) est équipé d'une couverture de protection (57).

3. Adaptateur interchangeable (1) selon la revendication 2, **caractérisé en ce que** la couverture de protection (57) est formée au moins partiellement d'un matériau transparent.

4. Adaptateur interchangeable (1) selon l'une des revendications précédentes, **caractérisé en ce que** l'enclume (3) et le poinçon (2) sont retenus l'un rapport à l'autre de façon imperdable.

5. Adaptateur interchangeable (1) selon l'une des revendications précédentes, **caractérisé en ce que** l'enclume (3) et le poinçon (2) sont guidés l'un par rapport à l'autre.

6. Adaptateur interchangeable (1) selon la revendication 5, **caractérisé en ce que** le guidage s'effectue par le biais d'un axe de guidage (35, 36) qui est porté par l'enclume (3) ou le poinçon (2) et qui est guidé dans un creux de guidage (37, 38) du poinçon (2) ou de l'enclume (3).

7. Adaptateur interchangeable (1) selon la revendication 6, **caractérisé par** la présence de deux axes de guidage (35, 36) qui sont disposés de chaque côté des logements de matrice (4a, 4b).

8. Adaptateur interchangeable (1) selon la revendication 7, **caractérisé en ce que** les axes de guidage (35, 36) possèdent des longueurs différentes, l'axe de guidage (35) le plus court n'entrant en interaction avec le creux de guidage (37) affecté que pour une course de sertissage partielle.

9. Adaptateur interchangeable (1) selon l'une des revendications précédentes, **caractérisé en ce que,** dans le cas d'une projection en direction d'un axe de sertissage (11), le capteur (14) est disposé de façon centrée par rapport au logement de matrice (4a, 4b).

10. Adaptateur interchangeable (1) selon l'une des revendications précédentes, **caractérisé en ce que** le logement de matrice (4a, 4b) est constitué pour loger une demi-matrice (5; 6) avec plusieurs cavités (62a, 62b, 62c, 62d) juxtaposées.

11. Adaptateur interchangeable (1) selon l'une des revendications précédentes, **caractérisé par** la présence d'au moins une interface (18) amovible ou d'au moins un connecteur amovible, l'interface (18) ou le connecteur alimentant le capteur (14) en puissance électrique et/ou transmettant un signal du capteur (14).

12. Groupe d'adaptateurs interchangeables (1) selon l'une des revendications 1 à 11.

13. Groupe d'adaptateurs interchangeables (1) selon la revendication 12, **caractérisé en ce que** les adaptateurs interchangeables (1) se distinguent par leurs zones d'accouplement (7a, 7b), capteurs (14), logements de matrice (4a, 4b) et/ou connecteurs ou interfaces (18).

14. Groupe d'adaptateurs interchangeables (1) selon l'une des revendications 1 à 11 ou groupe selon la revendication 12 ou 13, **caractérisé en ce que** les différents adaptateurs interchangeables (1) disposent d'interfaces (18) ou connecteurs uniformes.

15. Groupe d'adaptateurs interchangeables (1) selon l'une des revendications 1 à 11 ou groupe selon l'une des revendications 12 à 14, **caractérisé en ce que** les différents adaptateurs interchangeables (1) disposent de capteurs (14) ayant des plages de mesure différentes.

16. Machine à sertir (8) avec plusieurs adaptateurs interchangeables (1) selon l'une des revendications 1 à 11 ou avec un groupe d'adaptateurs interchangeables (8) selon l'une des revendications 12 à 15.

17. Machine à sertir (8) selon la revendication 16, **caractérisée par** la présence d'une unité de commande (69) avec logique de commande qui, à partir du signal de sortie (68) du capteur (14), détermine une force de sertissage (13) et/ou une allure de la force de sertissage en prenant en compte un facteur d'étalonnage (72) ou une courbe d'étalonnage (73).

18. Machine à sertir (8) selon la revendication 17, **caractérisée en ce que** la logique de commande utilise des facteurs d'étalonnage (72) ou courbes d'étalonnage (73) différent(e)s pour différents adaptateurs interchangeables (1), différentes demi-matrices (5, 6) et/ou différentes pièces pour déterminer une force de sertissage (13) et/ou une allure de la force de sertissage à partir du signal de sortie (68) du capteur (14) en prenant en compte le facteur d'étalonnage ou la courbe d'étalonnage (73).

19. Machine à sertir (8) selon la revendication 17 ou 18, **caractérisée en ce que,** lors du fonctionnement d'un adaptateur interchangeable (1) avec des demi-matrices (5, 6) avec plusieurs cavités (62a, 62b, 62c, 62d), la logique de commande utilise différents facteurs d'étalonnage (72) ou différentes courbes d'étalonnage (73) pour différentes cavités (62a, 62b, 62c, 62d) des demi-matrices (5, 6) pour déterminer une force de sertissage (13) et/ou une allure de la force de sertissage à partir du signal de sortie (68) du capteur (14) en prenant en compte le facteur d'étalonnage (72) ou la courbe d'étalonnage (73).
